# EUROPÄISCHE PATENTANMELDUNG

(11) **EP 4 617 598 A1**
(43) Veröffentlichungstag der Anmeldung: **17.09.2025**
(21) Anmeldenummer: 25163475.4
(22) Anmeldetag: 13.03.2025
(51) Int. Cl.: F27D 1/12, F27D 7/02, C21B 7/10, F23M 5/08

(54) **BELÜFTUNGSSYSTEM FÜR EINE OFENWAND**

(30) Priorität: 14.03.2024 DE 102024107247
(71) Anmelder: Jünger + Gräter GmbH, 68723 Schwetzingen (DE)
(72) Erfinder: MÖLLER, Manfred, 68723 Schwetzingen (DE); HORN, Markus, 68723 Schwetzingen (DE)
(74) Vertreter: STT Sozietät Thews & Thews

(57) **Zusammenfassung**

Die Erfindung bezieht sich auf eine Vorrichtung 1 zum Zuführen von Schutzgas S von außerhalb einer Ofenwand 3 in einen Druckgasspalt 2 der Ofenwand 3, wobei die Vorrichtung 1 mindestens eine schutzgasführende Leitung 5 aufweist, mittels der das Schutzgas S dem Druckgasspalt 2 zuführbar ist.

## Beschreibung

Die Erfindung bezieht sich auf eine Vorrichtung zum Zuführen von Schutzgas in einen Druckgasspalt einer Ofenwand, wobei die Vorrichtung mindestens eine schutzgasführende Leitung aufweist, mittels der das Schutzgas unmittelbar dem Druckgasspalt zuführbar ist.

Die Ofenwand dient zum Begrenzen eines Verbrennungsraums und ist in der Regel gebildet aus einer Metallwand und einer Schutzwand aus feuerfestem Metall wie Keramik, wobei die Schutzwand der Metallwand auf einer einem Verbrennungsraum zugewandten Innenseite der Metallwand vorgesetzt ist. Die Schutzwand und die Metallwand begrenzen den Druckgasspalt. Die Metallwand kann auch als wasserführende Rohrwand ausgebildet sein, wobei mehrere wasserführende Rohre über Stege zu einer Metallwand ausgebildet sind. Zudem ist mindestens eine Zuführöffnung in der Metallwand vorgesehen, mittels der die Leitung mit Schutzgas von außerhalb der Ofenwand versorgbar ist.

Es ist bereits eine Ofenwand eines Verbrennungsofens zum Verbrennen, insbesondere von Müll aus der DE 198 16 059 A1, bekannt. Diese besteht aus einer Rohrwand, die aus wasserführenden Rohren und diese verbindenden Rippen gebildet ist und einer der Innenseite der Rohrwand vorgesetzten Schutzwand aus feuerfestem Material, die unter Bildung eines Druckluftspaltes von der Rohrwand beabstandet ist. Die Schutzwand grenzt die Ofenwand gegenüber dem Verbrennungsraum ab. Über eine außerhalb der Rohrwand angeordnete Druckluftleitung und mindestens eine durch die Rohrwand führende Zuluftöffnung ist der Druckluftspalt mit Spülluft versorgbar.

Die DE 10 2020 129 435 A1 beschreibt eine artfremde Abschreckkammer zur Aufnahme eines abzuschreckenden Metallbauteils mit einer Einspritzdüse zum Einspritzen eines flüssigen Kühlmediums.

Die DE 196 33 617 A1 beschreibt einen Sinterofen mit außerhalb abgeordneten Gaszuleitungen, Steuerorgan, z. B. ein Ventil sowie einem Gassammelkanal.

Die EP 1 064 510 B1 beschreibt einen Brennraum mit einem Wandsegment. Die metallische Tragstruktur des Brennraums weist Zuführkanäle auf, durch die ein vom Hitzeschutzelement und der Tragstruktur begrenzter Hohlraum von außen mit Sperrluft S beaufschlagt werden kann.

Die DE 38 06 044 A1 beschreibt eine Feuerraumwand mit einer feuerraumseitig angeordneten porösen Ausmauerung, wobei in die Ausmauerung ein Gaszuführrohr integriert ist, über das Gas unmittelbar in die poröse Ausmauerung geführt wird.

Der Erfindung liegt die Aufgabe zugrunde, die Versorgung des Druckluftspalts mit Spülluft zu vereinfachen.

Gelöst wird die Aufgabe erfindungsgemäß dadurch, dass die Leitung in dem Druckgasspalt anbringbar ist. Die Leitung kann gebildet bzw. zusammengesetzt sein aus mehreren rohrförmigen Leitungsabschnitten. Hierdurch wird erreicht, dass der im Druckgasspalt anzuordnende Teil der Leitung, mithin die ganze Leitung auf der Innenseite der Rohrwand platzierbar ist, sodass außerhalb der Rohrwand lediglich eine Pumpe bzw. ein Kompressor notwendig ist. Die gesamte Leitung kann an den Stegen der Rohrwand befestigt werden. Eine sonst übliche Schweißverbindung mit den Druckwasser beaufschlagten Rohren entfällt. Somit muss nach der Befestigung der Leitung auch keine Druckprüfung für die Rohrwand erfolgen. Angeschweißte Leitungen oder Verteilerkästen außerhalb der Rohrwand sind nicht mehr notwendig und können vermieden werden. Die Leitung kann aus beliebigen Abschnitten zusammengesetzt sein, wobei die Verbindungsstellen zwischen den jeweiligen Leitungsabschnitten keinesfalls druckgasdicht ausgebildet sein müssen. Denn es ist unbeachtlich, wenn durch Leckage Druckgas in den ohnehin zu versorgenden Druckgasspalt entweicht. Die Leitung kann mithin auf einfachste Weise über beispielsweise eine Steckverbindung zusammengesetzt sein, um innerhalb des Druckgasspalts eine gewünschte Leitungsarchitektur zu gewährleisten und dadurch eine gewünschte Verteilung des Schutzgases innerhalb des Druckgasspalts zu bewerkstelligen.

Gelöst wird die Aufgabe auch durch ein System bestehend aus einer Vorrichtung wie vorgehend beschrieben einem der vorhergehenden Ansprüche und einer Ofenwand. Die Ofenwand ist gebildet aus einer Metallwand, die die Ofenwand nach außen begrenzt, und einer Schutzwand, die die Ofenwand nach innen zum Verbrennungsraum begrenzt.

Gelöst wird die Aufgabe auch durch die Verwendung einer aus mehreren Leitungsabschnitten zusammengesetzten Leitung zum Einbringen von Schutzgas in einen Druckgasspalt einer Ofenwand, wobei jeweils zwei Leitungsabschnitte über
a) eine maximal 5-wertige Steckverbindung miteinander verbunden sind oder
b) eine 6-wertige Schweiß-, Klemm- oder Schraubverbindung miteinander verbunden sind, wobei die jeweilige Verbindung zwischen zwei Leitungsabschnitten eine Leckage L aufweist, mit L >= 1 % oder L >= 5 % oder L >= 10 %. Die maximale Leckage aller Verbindungen darf so groß sein, dass der letzte bzw. der am weitesten von der Pumpe entfernte Leitungsabschnitt der zusammengesetzten Leitung ausreichend mit Schutzgas versorgt wird.

Gelöst wird die Aufgabe zudem durch das Verfahren bei dem die aus mehreren Leitungsabschnitten zusammengesetzten Leitung in einem Druckgasspalt an der Innenseite der Rohrwand installiert werden, wobei die Leitungsabschnitte zumindest teilweise über Halter an Gegenhalter der Rohrwand befestigt werden. Das Befestigen umfasst Montagearten wie Einhängen oder Aufhängen.

Ferner kann es vorteilhaft sein, wenn zumindest ein Teil der Leitung oder ein Teil der Leitungsabschnitte als Spülleitung ausgebildet ist und Austrittsöffnungen für Schutzgas aufweisen, aus denen das Schutzgas in den Druckgasspalt bringbar ist. Ergänzend zu der Funktion der Weiterleitung des Schutzgases, ausgehend von der Zuführstelle im Bereich der genannten Pumpe kann das Schutzgas entweder über offene Leitungsenden aus der Leitung in den Druckgasspalt entweichen oder aber die Leitung weist zumindest partiell Spülleitungsabschnitte mit Austrittsöffnungen auf aus denen das Schutzgas in den Druckgasspalt entweichen kann. An einem solchen Teil, der als Spülleitung ausgebildet ist, kann ein weiterer Leitungsteil angeschlossen sein, der das Schutzgas in entferntere Bereiche des Druckgasspalts transportiert. Die Ausbildung als Leitung für den Transport bzw. alternativ als Spülleitung ist beliebig, um die gewünschten Verteilungsverhältnissen für das Schutzgas anzupassen.

Vorteilhaft kann es auch sein, wenn[3] die Leitung aus mehreren Leitungsabschnitten gebildet ist, wobei die Leitungsabschnitte zwecks Ausbildung der Leitung endseitig über einen Form- und/oder Kraftschluss miteinander koppelbar sind. Die verschiedenen Leitungsabschnitte können auf einfachste Weise zusammengesetzt werden bzw. miteinander in Strömungsverbindung gebracht werden, sodass eine gewünschte Verteilung bzw. Architektur der Leitung mit Blick auf Ihre Funktion als Transportleitung einerseits, aber auch mit Blick auf ihre Funktion als Spülleitung, aus der Schutzgas austritt, gewährleistet werden kann. Einfache Steckverbindungen wären durchaus anwendbar, auch wenn damit eine Leckage im Bereich der Verbindung einhergeht. Die Leckage kann vor dem Hintergrund der Funktion als Spülleitung berücksichtigt werden bei der ohnehin notwendigen Verteilung des Schutzgases, mithin dessen Austritt an den gewünschten Stellen der Leitung. Die Leitung kann gebildet bzw. zusammengesetzt sein aus mehreren rohrförmigen Leitungsabschnitten.

Dabei kann es vorteilhafterweise vorgesehen sein, dass mindestens ein Verteiler für Schutzgas vorgesehen ist, der auf einer Außenseite der Rohrwand platzierbar ist und mindestens ein Sammler für Schutzgas vorgesehen ist, der auf einer Innenseite der Rohrwand platzierbar ist, wobei die Leitung an den Sammler angeschlossen ist. Über den Verteiler kann das über eine Pumpe bzw. einen Kompressor zu Verfügung gestellte Schutzgas an der oder den gewünschten Stellen der Rohrwand angebracht bzw. angeblasen werden, wobei das Schutzgas auf der Innenseite der Rohrleitung über einen entsprechend vorgesehenen Sammler an die anzuschließende Leitung oder die anzuschließenden Leitungen abgegeben werden kann. Zumindest der Sammler kann an die mehr oder weniger dichte Innenseite der Rohrwand anlegbar sein, wobei an dieser Stelle eine entstehende oder bestehende Leckage in dem Verteilungsplan der Spülluft berücksichtigt werden kann. Sofern es sich bei dem Schutzgas um Umgebungsluft handelt, trifft gleiches ebenfalls für den Verteiler auf der Außenseite der Rohrwand zu. Die dort gegebenenfalls bestehende Leckage verringert jedoch den Wirkungsgrad des Systems.

Von besonderer Bedeutung kann für die vorliegende Erfindung sein, wenn mehrere Leitungen vorgesehen sind, die zumindest teilweise über mindestens ein Ventil gekoppelt sind oder die zumindest teilweise über mindestens einen Abzweig gekoppelt sind. Die eine oder mehrere Leitungen bzw. die verschiedenen Leitungsabschnitte können über entsprechende Abzweigungen einerseits sowie steuerbare Ventile andererseits in miteinander in Strömungsverbindung stehen. Die Art und die Position der jeweiligen Kopplungsstelle über Abzweige und/oder Ventile ist den Verhältnissen der jeweiligen Ofenwand anzupassen. Mitte der Kopplung ist lediglich eine ausreichende Durchflussverbindung zu bewirken, die den gewünschten Transport von Schutzgas gewährleistet. Mittels der Ventile ist auch eine zeitliche Steuerung der Schutzgasverteilung gewährleistet.

Im Zusammenhang mit der erfindungsgemäßen Ausbildung und Anordnung kann es von Vorteil sein, wenn zumindest zwei Leitungen und/oder zwei Leitungsabschnitte verschiedene Querschnitte aufweisen. Durch Anwendung von Leitungen und/oder Leitungsabschnitten unterschiedlichen Leitungsquerschnitts können die im Druckgasspalt gegebenen Platzverhältnisse optimal ausgenutzt werden. In Bereichen, in denen eine einzige Leitung mit entsprechend großem Querschnitt nicht platzierbar ist, kann eine entsprechende Anzahl von Leitungen kleineren Querschnitts angewendet werden, die parallel zueinander geschaltet sind, sodass der gewünschte Schutzgasmassestrom transportierbar ist. Der Übergang von einer Leitung großen Querschnitts zu mehreren Leitungen kleineren Querschnitts ist sowohl stromauf- als auch stromabwärts der jeweiligen Leitung möglich, mithin kann eine Leitung größeren Querschnitts an der Zuströmöffnung mehrerer paralleler Leitungen kleineren Querschnitts münden. Oder es können auch mehrerer Leitungen kleineren Querschnitts, die parallel geführt sind, an einen Zuströmquerschnitt einer größeren Leitung münden. Der Terminus "Mündung" bzw. "münden" ist mithin unabhängig von der jeweiligen Zu- oder Abströmöffnung der jeweiligen Leitung. Eine Leitung mündet sozusagen beidseitig.

Vorteilhaft kann es ferner sein, wenn mehrere Leitungsabschnitte mit einem Leitungsquerschnitt Q2 an eine Sammelleitung mit einem Leitungsquerschnitt Q1 anschließen, mit Q2 < Q1 <= y Q2, mit y = {2, 2,5}. Vorzugsweise weisen die genannten Leitungsquerschnitte ein Verhältnis von etwa 2 bis 2,5 auf, sodass allenfalls zwei parallel geführte Leitungsabschnitte mit kleinerem Leitungsquerschnitt Q2 in Strömungsverbindung stehen mit einem Leitungsabschnitt bzw. einer Leitung mit größerem Leitungsquerschnitt Q1.

Außerdem kann es vorteilhaft sein, wenn mindestens ein Verteiler und der korrespondierende Sammler gegenüberliegend an der Ofenwand platziert sind, wobei der Verteiler mit einer Pumpe für Schutzgas gekoppelt ist und der Sammler mit der Leitung gekoppelt ist. Wie bereits beschrieben sind der Verteiler und der Sammler korrespondierend an einer Stelle der Ofenwand platziert, sodass die durch die Pumpe bereitgestellte Schutzgas bzw. die Spülluft über den Verteiler durch die Rohrwand geführt wird und über den Sammler an die Leitung abgegeben wird. Mit der Kopplung geht einher, dass Sammler sowie Verteiler und die Leitung bzw. die Leitungsabschnitte in Wirkverbindung stehen, mithin Strömungsverbindung gebracht sind. Die Leckage ist wie angesprochen dem Gesamtsystem entsprechend auszubilden und zu berücksichtigen. Je nach Architektur der Ofenwand können mehr Paare von Verteiler und korrespondierendem Sammler Anwendung finden, damit alle Bereiche des Druckgasspalts effizient versorgbar sind.

Ferner kann es vorteilhaft sein, wenn zwischen der Rohrwand und der Schutzwand ein mittlerer Abstand a1 gegeben ist, wobei im Bereich der Leitungen zwischen der Rohrwand und der Schutzwand ein maximaler Abstand a2 gegeben ist, mit a2 >= xa1, mit 1,5 <= x <= {2, 3, 4, 5}. Dadurch, dass im Bereich der Leitung der maximale Abstand bis auf das Fünffache mittleren Abstandes a1 bzw. der mittleren Breite des Druckgasspaltes anwachsen kann, können Leitungen mit entsprechend großen Leitungsquerschnitt angewendet werden. Die zu Verfügung stehenden Platzverhältnisse im Bereich der Leitung kann wie bereits beschrieben durch Anwendung von parallel geführten Rohren kleineren Querschnitts optimiert werden.

Zudem kann es vorteilhaft sein, wenn die Leitung rohrfrei ausgebildet ist und mit Bezug zu einer Leitungsachse radial begrenzt wird durch die Ofenwand und durch ein Kanalelement der Schutzwand. Somit wird der notwendige Montageaufwand zur Versorgung des Druckgasspalts noch einfacher. Die separate schutzgasführende Leitung kann ausbleiben. Das Kanalelement sollte gegen die Schutzwand ausreichend dichtend anliegen, sodass der von der Pumpe zur Verfügung gestellte Massenstrom des Schutzgases S über die Leitung im gesamten Druckgasspalt verteilt werden kann.

Hierzu kann es vorteilhaft sein, wenn das Kanalelement starr ausgebildet ist. Das Kanalelement sollte möglichst feuerfest und korrosionsresistent ausgebildet sein. Keramik ist ein guter Werkstoff hierfür. Wenn das Kanalelement aus Metall gebildet ist, könnte auf der Außenseite eine Schutzschicht aus Keramik vorgesehen sein.

Dabei kann es von Vorteil sein, wenn jeweils zwei Leitungsabschnitte vor oder nach dem Installieren über eine reine Steckverbindung miteinander verbunden werden. Bei dem erfindungsgemäßen Verfahren, bei dem verschiedene Leitungsabschnitte an der Innenseite der Rohrwand aufgehängt bzw. installiert werden, ist es vorteilhaft, wenn eine einfache Verbindung zwischen den Leitungsabschnitten möglich ist, die vor, nach oder mit dem Installieren, mithin dem Befestigen an der Rohrwand, hergestellt wird. Die Verbindung muss gerade nicht gasdicht sein und kann somit sehr einfach und schnell montierbar ausgeführt sein. Auch einfache Klemm- oder Schraubverbindungen kommen in Betracht.

Weitere Vorteile und Einzelheiten der Erfindung sind in den Patentansprüchen und in der Beschreibung erläutert und in den Figuren dargestellt. Es zeigen
- Figur 1: eine Prinzipdarstellung einer Ofenwand im Querschnitt;
- Figur 1a: eine Prinzipskizze einer Ofenwand in der Ansicht von oben.
- Figuren 2a - 2c: verschiedene Leitungsabschnitte 5.1;
- Figuren 3a, 3b: Schutzgasführende Leitung 5 bestehend aus mehreren Leitungsabschnitten;
- Figur 4: eine Seitenansicht nach Figur 1 mit mehreren Leitungsabschnitten;
- Figur 5a: Leitungsabschnitte mit Abzweig;
- Figur 5b: eine schutzgasführende Leitung mit Ventil
- Figur 6: eine leitungsfreie Ofenwand.

Die nach Figur 1 dargestellte Ofenwand 3 ist gebildet aus einer außen liegenden Rohrwand 3.1 sowie einer einem Verbrennungsraum 4 zugewandten Innenseite 3.4 der Rohrwand vorgelagerten Schutzwand 3.2. Die Rohrwand 3.1 ist gebildet aus mehreren wasserführenden Rohren 3.1a und mehrere die Rohre 3.1a verbindende Stege 3.1b. Die Rohrwand 3.1 und die Schutzwand 3.2. begrenzen einen Druckgasspalt 2, der eine mittlere Breite a1 aufweist, sodass ein mittlerer Abstand a1 zwischen der Rohrwand 3.1 und der Schutzwand 3.2 vorliegt. Die Schutzwand 3.2 weist Kanalelemente 3.3 auf, die einen maximalen Abstand a2 zur Rohrwand 3.1 aufweisen, wobei der Abstand a2 nach Figur 1 mehr als das Doppelte von a1 beträgt. Zwischen dem Kanalelement 3.3 und der Rohrwand 3.1 ist eine schutzgasführende Leitung 5 vorgesehen, als Teil einer Vorrichtung 1 zum Zuführen von Schutzgas S in den Druckgasspalt 2 der Ofenwand 3. Die Leitung 5 ist über einen Halter 5.6 mit einem Gegenhalter 3.6 der Rohrwand 3.1 an der Rohrwand 3.1 befestigt bzw. aufgehängt. Der Gegenhalter 3.6 ist an einem Steg 3.1b befestigt bzw. angeschweißt.

Das Kanalelement 3.3 ist, wie auch die Schutzwand 3.2 sind in der Regel aus einem feuerfesten Nichtmetall wie Keramik hergestellt. Das Kanalelement 3.3 ist über ein Lager 3.8 an der Rohrwand 3.1 aufgehängt. Das Kanalelement 3.3 liegt gegen die Schutzwand 3.2 ausreichend dichtend an, sodass einerseits die Metallwand 3.1 gegen Schadgase aus dem Brennraum 4 geschützt ist und andererseits keine überschüssigen Mengen an Schutzgas S aus dem Druckgasspalt 2 in den Brennraum austreten.

In der Ansicht von oben gemäß Figur 1a sind dargestellt die Rohrwand 3.1 und Schutzwand 3.2. Von außen an einer Außenseite 3.5 der Rohrwand 3.1 angeschlossen ist ein Verteiler 6, der über eine Zuführöffnung 3.7 sowie eine weitere Zuführöffnung 3.7a mit einem Sammler 7 an einer Innenseite 3.4 der Rohrwand 3.1 in Durchflussverbindung steht. Der Sammler 7 ist innerhalb des Druckgasspalts 2 platziert. Der Verteiler 6 wird wiederum über eine Pumpe 6.1 mit entsprechenden Schutzgas S bzw. Spülluft versorgt. Mittels des Sammlers 7 wird die Leitung 5 mit Schutzgas S versorgt, sodass letztlich das Schutzgas S in den Druckgasspalt geführt wird. Der Sammler 7 und der Verteiler 6 liegen gegen die Außenseite 3.5 bzw. die Innenseite 3.4 der Rohrwand 3.1 dichtend an. Eine Leckage bei dem Sammler 7 ist unkritisch, da das Schutzgas ohnehin in den Druckgasspalt 2 geführt wird. Wenn es sich bei dem Schutzgas und Umgebungsluft handelt, ist eine Leckage des Verteilers 6 ebenfalls unkritisch. Die Leckagen führen jedoch zu Wirkungsverlusten mit Blick auf die gewünschte Verteilung des Schutzgases.

Gemäß den Figuren 2a bis 2c sind verschiedene Leitungsabschnitte 5.1 vorgesehen, die wie in Figur 3a, 3b dargestellt zusammengesetzt die Leitung 5 ausbilden. Gemäß Figur 2a ist der Leitungsabschnitt 5.1 als Transportleitung 5T ausgebildet und weist keinerlei Perforierung oder Austrittsöffnungen für Schutzgas auf. Endseitig weist der Leitungsabschnitt 5.1 eine Steckverbindung 5.5 auf, über die ein weiterer Leitungsabschnitt 5.2 angeschlossen ist.

Nach Figur 2b ist der Leitungsabschnitt 5.1 als Spülleitung 5S ausgebildet und weist eine entsprechende Perforierung 5.7 auf, über die das Schutzgas S aus dem Leitungsabschnitt 5.1 in den Druckgasspalt 2 führbar ist.

Gemäß Ausführungsbeispiel Figur 2c weist der Leitungsabschnitt die Perforierung 5.7 über etwa 50% seiner Länge auf, sodass der übrige Leitungsabschnitt 5.1. als Transportleitung 5T dient.

Nach Fig. 2a-2c ist die Steckverbindung 5.5 jeweils endseitig an dem jeweiligen Leitungsabschnitt 5.1, 5.2 vorgesehen und ist als Verjüngung 5.9 mit einer Schulter 5.8 ausgebildet, die in den entsprechend anschließenden Leitungsabschnitt 5.2 einführbar ist., wobei der Leitungsabschnitt 5.2 endseitig an der Schulter 5.8 anschlagbar ist.

Nach Ausführungsbeispiel Figur 3a ist die Leitung 5 beispielsweise zusammengesetzt aus drei Leitungsabschnitten 5.1 bis 5.3, wovon die ersten beiden Leitungsabschnitte 5.1, 5.2 als Transportleitung 5T ausgebildet sind, während der Leitungsabschnitt 5.3 als Spülleitung 5S mit entsprechender Perforierung 5.7 ausgebildet ist.

Nach Ausführungsbeispiel Figur 3b sind parallel geführte Leitungsabschnitte 5.1a und 5.2a sowie anschließend hierzu die parallelen Leitungsabschnitte 5.1b und 5.2b vorgesehen, wobei die jeweiligen Leitungsabschnitte a, b in einen gemeinsamen dritten Leitungsabschnitt 5.3 münden. Der Leitungsabschnitt 5.3 ist als Spülleitungsabschnitt 5S ausgebildet wird.

Nach Ausführungsbeispiel Figur 4 sind als Alternative zu Ausbildungsbeispiel Figur 1 im Bereich des Kanalelements 3.3 drei parallel verlaufende Leitungsabschnitte 5.1a, 5.1b sowie 5.2 vorgesehen, die zusammen den hinter dem Kanalelement 3.3 bestehenden Platz ausschöpfen. Der Leitungsabschnitt 5.2 weist einen Leitungsquerschnitt Q1 auf, während die Leitungsabschnitte 5.1a, 5.1b einen Leitungsquerschnitt Q2 weisen, wobei Q1 etwa dreimal so groß ist wie Q2. Diese Leitungsabschnitte 5.1a, 5.1b, 5.2 sind vorzugsweise als Transportleitung 5T ausgebildet und münden einzeln oder in beliebiger Kombination in einem entsprechenden Transportleitungsabschitt 5T oder einem Spülleitungsabschnitt 5S. Vorzugsweise müden mehrere Leitungsabschnitte mit kleinerem Querschnitt wie Leitungsquerschnitt Q2 in einen Leitungsabschnitt mit größerem Leitungsquerschnitt, wie beispielsweise der Leitungsquerschnitt Q1. Der Terminus "münden" kann sich dabei sowohl auf das Einlassende oder das Auslassende des jeweiligen Leitungsabschnitts beziehen.

Nach Figur 5a können die verschieden Leitungsabschnitte 5.1, 5.2 über einen Abzweig 5.4 miteinander gekoppelt sein.

Nach Ausführungsbeispiel Figur 5b sind mehrere Teile der Leitung 5 über ein Ventil 8, hier ein 3-2-2 Wegeventil miteinander strömungstechnisch gekoppelt, sodass das Schutzgas S bzw. die Spülluft, die aus dem Leitungsabschnitt 5.1 zuströmt, über das Ventil 8 dem in Fig. 5b oberen bzw. waagrechten Schenkel der Leitung 5 zugeführt werden kann und/oder dem vertikal nach unten führenden Schenkel der Leitung 5. Der jeweilige Schenkel besteht aus mehreren Leitungsabschnitten 5.1, 5.2, 5.3, die als Transportleitungsabschnitt 5T oder als Spülleitungsabschnitt 5S ausgebildet sind. Über die Leitungsabschnitte 5.1, 5.2, die als Transportleitung 5T ausgebildet sind, wird das Schutzgas letztlich dem Leitungsabschnitt 5.3 zugeführt, der als Spülleitungsabschnitt 5S ausgebildet ist. Ausgehend von dem Spülleitungsabschnitt 5S kann die Spülluft S auch über einen Transportleitungsabschnitt 5T weiter geführt werden. Außen, vor der Leitung 5 ist die Rohrwand 3.1 platziert, die die Ofenwand (3) nach außen begrenzt. Das Ventil 8 ist nach Fig. 5b innerhalb des Druckgasspaltes 2 angeordnet.

Die Anwendung von Verzweigungen 5.4 und/oder Ventilen 8 sowie die beliebige Kombination von Spülleitungen 5S bzw. Spülleitungsabschnitten 5S und Transportleitungen 5T bzw. Transportleitungsabschnitten gewährleistet eine Leitungsarchitektur, die es erlaubt, das Schutzgas S in die gewünschten Bereiche der Ofenwand 3 zuführen, wobei über die Ventile 8 auch eine zeitliche Steuerung der Schutzgasverteilung gewährleistet ist.

Nach Ausführungsbeispiel Figur 6 ist im Unterschied zu Ausführungsbeispiel Figur 1 eine Ofenwand 3 dargestellt ohne separate Leitungsabschnitte. Die schutzgasführende Leitung 5 wird in eine Richtung radial zur Leitungsachse 5a begrenzt durch die Ofenwand 3 und durch das Kanalelement 3.3 der Schutzwand 3.2. Das Kanalelement 3.3 liegt gegen die Schutzwand 3.2 ausreichend dichtend an, sodass der von der Pumpe 6.1 zur Verfügung gestellte Massenstrom des Schutzgases S über die Leitung 5 wie gewünscht im Druckgasspalt 2 verteilt werden kann.

### Bezugszeichenliste

- 1: Vorrichtung
- 2: Druckgasspalt
- 3: Ofenwand
- 3.1: Metallwand, Metall-Rohrwand
- 3.1a: Rohr
- 3.1b: Steg
- 3.2: Schutzwand, Keramikwand
- 3.3: Kanalelement, Schutzgasleitungsteil
- 3.4: dem Verbrennungsraum zugewandte Seite, Innenseite
- 3.5: Außenseite
- 3.6: Gegenhalter, Öse, Haken
- 3.7: Zuführöffnung
- 3.7a: weitere Zuführöffnung
- 3.8: Lager
- 4: Verbrennungsraum
- 5: schutzgasführende Leitung
- 5a: Leitungsachse
- 5.1: Leitungsabschnitt, Rohrabschnitt
- 5.2: Leitungsabschnitt, Rohrabschnitt
- 5.4: Abzweig
- 5.5: Steck-, Klemm- oder Schraubverbindung
- 5.6: Halter, Haken, Öse
- 5.7: Austrittsöffnungen, Perforierung
- 5.8: Schulter
- 5.9: Verjüngung
- 5S: Spülleitung, Spülleitungsabschnitt
- 5T: Transportleitung, Transportleitungsabschnitt
- 6: Verteiler
- 6.1: Pumpe
- 7: Sammler
- 8: Ventil
- a1: mittlerer Abstand
- a2: maximaler Abstand
- Q1: Leitungsquerschnitt
- Q2: Leitungsquerschnitt
- S: Schutzgas, Schutzgas

## Patentansprüche

1. Vorrichtung (1) zum Zuführen von Schutzgas (S) von außerhalb einer Ofenwand (3) in einen Druckgasspalt (2) der Ofenwand (3), wobei die Vorrichtung (1) mindestens eine schutzgasführende Leitung (5) aufweist, mittels der das Schutzgas (S) dem Druckgasspalt (2) zuführbar ist, **dadurch gekennzeichnet, dass**
die Leitung (5) in dem Druckgasspalt (2) anbringbar ist und von außerhalb der Ofenwand (3) mit Schutzgas (S) versorgbar ist und zum Transportieren von Schutzgas (S) in eine Richtung entlang der Ofenwand (3) dient.

2. Vorrichtung nach Anspruch 1,
**dadurch gekennzeichnet,**
**dass** zumindest ein Teil der Leitung (5) oder ein Teil der Leitungsabschnitte (5.1, 5.2) als Spülleitung (5S) ausgebildet ist und Austrittsöffnungen (5.7) für Schutzgas (S) aufweisen, aus denen das Schutzgas (S) in den Druckgasspalt (3.3) bringbar ist.

3. Vorrichtung nach Anspruch 1 oder 2,
**dadurch gekennzeichnet,**
**dass** die Leitung (5) aus mehreren rohrförmigen Leitungsabschnitten (5.1, 5.2) gebildet ist, wobei die Leitungsabschnitte (5.1, 5.2) zwecks Ausbildung der Leitung (5) endseitig über einen Form- und/oder Kraftschluss miteinander koppelbar sind.

4. Vorrichtung einem der vorhergehenden Ansprüche,
**dadurch gekennzeichnet,**
**dass** mindestens ein Verteiler (6) für Schutzgas (S) vorgesehen ist, der auf einer Außenseite (3.5) der Rohrwand (3.1) platzierbar ist und mindestens ein Sammler (7) für Schutzgas (S) vorgesehen ist, der auf einer Innenseite (3.4) der Rohrwand (3.1) platzierbar ist, wobei die Leitung (5) an den Sammler (7) anschließbar ist.

5. Vorrichtung nach einem der vorhergehenden Ansprüche,
**dadurch gekennzeichnet,**
**dass** mehrere Leitungen (5) vorgesehen sind, die zumindest teilweise über mindestens ein Ventil (8) gekoppelt sind oder die zumindest teilweise über mindestens einen Abzweig (5.4) gekoppelt sind.

6. Vorrichtung nach einem der vorhergehenden Ansprüche,
**dadurch gekennzeichnet,**
**dass** zumindest zwei Leitungen (5) und/oder zwei Leitungsabschnitte (5.1, 5.2) verschiedene Querschnitte (Q1, Q2) aufweisen.

7. Vorrichtung nach einem der vorhergehenden Ansprüche,
**dadurch gekennzeichnet,**
**dass** mehrere Leitungsabschnitte (5.1, 5.2) mit einem Leitungsquerschnitt Q2 an eine Sammelleitung mit einem Leitungsquerschnitt Q1 anschließen, mit Q2 < Q1 <= y Q2, mit y = {2, 2,5} münden.

8. System bestehend aus einer Vorrichtung nach einem der vorhergehenden Ansprüche und einer Ofenwand (3), wobei die Ofenwand (3) gebildet ist aus einer Metallwand (3.1), die die Ofenwand (3) nach außen begrenzt und einer Schutzwand (3.2), die die Ofenwand (3) nach innen zum Verbrennungsraum (4) begrenzt, wobei die Schutzwand (3.2) und die Ofenwand (3) einen Druckgasspalt (2) begrenzen,
**dadurch gekennzeichnet,**
**dass** die Leitung (5) innerhalb des Druckgasspalts (2) angeordnet ist.

9. System nach Anspruch 8,
**dadurch gekennzeichnet,**
**dass** mindestens ein Verteiler (6) und der korrespondierende Sammler (7) gegenüberliegend an der Metallwand (3.1) außen platziert sind, wobei der Verteiler (6) mit einer Pumpe (6.1) für Schutzgas gekoppelt ist und der Sammler (7) mit der im Druckgasspalt (2) angeordneten Leitung (5) gekoppelt ist.

10. System nach einem der Ansprüche 8 oder 9,
**dadurch gekennzeichnet,**
**dass** zwischen der Rohrwand (3.1) und der Schutzwand (3.2) ein mittlerer Abstand (a1) gegeben ist, wobei im Bereich der Leitung (5) zwischen der Rohrwand (3.1) und der Schutzwand (3.2) ein maximaler Abstand (a2) gegeben ist, mit a2 >= xa1, mit 1,5 <= x <= {2, 3, 4, 5}.

11. System nach einem der Ansprüche 8 bis 10,
**dadurch gekennzeichnet,**
**dass** die Leitung (5) rohrfrei ausgebildet ist und mit Bezug zu einer Leitungsachse (5a) radial begrenzt wird durch die Ofenwand (3) und durch ein Kanalelement (3.3) der Schutzwand (3.2).

12. System nach Anspruche 11,
**dadurch gekennzeichnet,**
**dass** das Kanalelement (3.3) starr ausgebildet ist.

13. Verwendung einer aus mehreren Leitungsabschnitten (5.1, 5.2) zusammengesetzten Leitung (5) zum Montieren in einem Druckgasspalt (2) in eine Richtung entlang der Ofenwand (3) und zum Einbringen von Schutzgas (S) in den Druckgasspalt (2) einer Ofenwand (3), wobei jeweils zwei Leitungsabschnitte (5.1, 5.2) über
a) eine maximal 5-wertige Steckverbindung (5.5) miteinander verbunden sind, oder
b) eine 6-wertige Schweiß-, Klemm- oder Schraubverbindung (5.5) miteinander verbunden sind, wobei die jeweilige Verbindung (5.5) zwischen zwei Leitungsabschnitten (5.1, 5.2) eine Leckage L aufweist, mit L >= 1 % oder L >= 5 % oder L >= 10 %.

14. Verfahren zum Installieren einer Leitung (5) zum Einbringen von Schutzgas (S) in einen Druckgasspalt (2) einer Ofenwand (3),
**dadurch gekennzeichnet, dass**
die aus mehreren Leitungsabschnitten (5.1, 5.2) zusammengesetzten Leitung (5) in einem Druckgasspalt (2) an der Innenseite (3.4) der Rohrwand (3.1) in eine Richtung entlang der Ofenwand (3) installiert werden, wobei die Leitungsabschnitte (5.1, 5.2) zumindest teilweise über Halter (5.6) an Gegenhalter (3.6) der Rohrwand (3.1) befestigt werden.

15. Verfahren nach Anspruch 14,
**dadurch gekennzeichnet,**
**dass** jeweils zwei Leitungsabschnitte (5.1, 5.2) vor oder nach dem Installieren über eine reine Steckverbindung (5.5) miteinander verbunden werden.
